# EUROPÄISCHE PATENTSCHRIFT

(11) **EP 1 923 630 B1**
(45) Veröffentlichungstag und Bekanntmachung des Hinweises auf die Patenterteilung: **06.11.2013**
(21) Anmeldenummer: 07002892.3
(22) Anmeldetag: 12.02.2007
(51) Int. Cl.: F22B 37/10, F22B 37/14, F22B 37/20, F22B 31/00

(54) **Rohrleitungsanordnung**
Pipework assembly
Agencement de tuyauterie

(30) Priorität: 15.02.2006 DE 102006007238
(43) Veröffentlichungstag der Anmeldung: 21.05.2008
(73) Patentinhaber: RWE Power Aktiengesellschaft, 45128 Essen (DE)
(72) Erfinder: Duttke, Christian, 67134 Birkenheide (DE); Fischbeck, Tino, 45468 Mülheim (DE); Kappen, Martin, 45239 Essen (DE); Kuschy, Torsten, 67251 Freinsheim (DE)
(74) Vertreter: polypatent

(56) Entgegenhaltungen:
- EP-A1- 0 601 262
- CA-A1- 2 593 907
- BECKER U ET AL: "ELEKTRONISCH GEREGELTE UNTERSTUETZUNGEN IM KRAFTWERKSROHRLEITUNGSBAU", VGB KRAFTWERKSTECHNIK, VGB KRAFTWERKSTECHNIK GMBH. ESSEN, DE, Bd. 72, Nr. 11, 1. November 1992 (1992-11-01), Seiten 962-966, XP000323385, ISSN: 0372-5715

## Beschreibung

Die Erfindung betrifft eine Rohrleitungsanordnung und -führung an einem Dampferzeuger mit wenigstens einer Dampfturbine mit Zwischenüberhitzerkreislauf.

Dampferzeuger, beispielsweise braunkohlebefeuerte Kessel, werden in zunehmend größeren Einheiten gebaut. Nicht selten werden Kessel für Dampfkraftprozesse zur Stromversorgung mit Leistungen von über 1.000 MW elektrischer Leistung konstruiert. Solche Kessel sind mehr als 180 m hoch, so dass die an den Dampferzeuger angeschlossenen Leitungen, beispielsweise Speisewasserleitungen, Frischdampfleitungen oder Zwischenüberhitzerleitungen eine beachtliche Länge aufweisen. Die temperaturbedingten Längenänderungen der Leitungen nehmen absolut verhältnismäßig große Beträge an, zumal Frischdampfleitungen bei leistungsstarken Kesseln mittlerweile mit Dampftemperaturen von 600°C und Drücken von etwa 275 bar beaufschlagt werden.

Die temperaturbedingten Längsdehnungen der Rohrleitungen erzeugen hohe Anschlusslasten am Dampferzeuger sowie an den angeschlossenen Aggregaten, wie beispielsweise an den Turbinen.

Darüber hinaus werden die Frischdampfsammler bei großer Wärmedehnung je nach Verlegung stark auf Torsion beansprucht.

Sowohl die Anschlüsse an den Kessel als auch an die zu betreibenden Aggregate dürfen bestimmte Anschlusslasten nicht überschreiten.

Aus der EP 0 601 262 A1 ist eine Rohrleitungsanordnung an einem Dampferzeuger gemäß Oberbegriff von Anspruch 1 bekannt. Die Rohrleitung enthält ein unter Druck stehendes Arbeitsmittel und ist als Messleitung eines Druckdifferenzmessgeräts ausgebildet. Im Verlauf der Rohrleitung ist wenigstens eine Schlaufe gebildet, die ausgehend von einem ersten geraden Leitungsabschnitt der Rohrleitung mit einem ersten Schlaufenabschnitt sich quer zum ersten Leitungsabschnitt erstreckt, mit einem an den ersten Schlaufenabschnitt anschließenden zweiten Schlaufenabschnitt den ersten Leitungsabschnitt kreuzt und mit einem an den zweiten Schlaufenabschnitt anschließenden dritten Schlaufenabschnitt in die Nähe des Ausgangspunktes des ersten Schlaufenabschnitts zurückgekehrt. An den dritten Schlaufenabschnitt schließt sich ein zweiter gerader Leitungsabschnitt der Rohrleitung an. Die beiden geraden Leitungsabschnitte sind über mindestens eine Lasche gelenkig miteinander verbunden und gegeneinander abgestützt.

Aus Becker U et al: "Elektronisch geregelte Unterstützungen im Kraftwerksrohrleitungsbau", VGB Kraftwerkstechnik, VGB Kraftwerkstechnik GmbH, Essen, DE, ISSN: 0372-5715, ist ein Konzept zur elektronisch geregelten Unterstützungen von Rohrleitungsanordnungen im Kraftwerksrohrleitungsbau bekann. Dort wird eine Rohrleitungsanordnung mit langen gegenläufigen horizontalen Kompensationsschenkeln beschrieben, wobei die sogenannten weichen Bereiche der hoizontalen Rohrleitungsschleifen dieser Kompensationsschenkel mit sogenannten Stellhängern abgestützt sind.

Aus der CA 2 593 907 A1 ist eine Rohrleitungsanordnung im Konvektionszug eines Dampferzeugers beschrieben, die mittels einer Stützstruktur gehalten wird. Die Stützstruktur umfasst Rahmenelemente mit sich etwa vertikal erstreckenden und sich teilweise diagonal erstreckenden Streben.

Der Erfindung liegt daher die Aufgabe zugrunde, eine Rohrleitungsanordnung und -führung an einem Dampferzeuger bereitzustellen, die den zuvor beschriebenen Anforderungen gerecht wird.

Die der Erfindung zugrundeliegende Aufgabe wird gelöst mit dem Merkmal des Anspruchs 1. Vorteilhafte Ausgestaltungen der Erfindungen ergeben sich aus den Unteransprüchen.

Die Erfindung kann dahingehend zusammengefasst werden, dass Rohrleitungen zur Kompensation von Längenänderungen in Schleifen verlegt werden, wobei insbesondere durch eine derartige Verlegung von Rohrleitungen die temperaturbedingten Längenänderungen der Rohre Biege- und Torsionsmomente in das Rohrleitungssystem einbringen. Solche Biegemomente werden insbesondere dann erzeugt, wenn, wie das bei einer bevorzugten Variante der erfindungsgemäßen Rohrleitungsanordnung vorgesehen ist, Leitungsabschnitte in sich horizontal erstreckenden Schleifen verlegt werden. Dies bietet sich insbesondere dann an, wenn das Platzangebot zur Verlegung von Rohrleitungen beschränkt ist. Bei einer solchen Verlegung der Rohrleitungen werden einerseits durch die aufgefangenen Längenänderungen Torsionsmomente in das Rohrleitungssystem eingebracht, andererseits resultieren auch Biegemomente aus der hohen Gewichtskraft der Rohrleitungen, die lichte Durchmesser von bis zu 360 mm bei Wandstärken von etwa 100 mm aufweisen. Erfindungsgemäß ist vorgesehen, dass die in der Rohrleitungsanordnung auftretenden Biegemomente durch die temperaturbedingte Längenänderung anderer Leitungsabschnitte kompensiert werden.

Bei der Rohrleitungsanordnung nach der Erfindung ist vorgesehen, dass wenigstens eine sich in Bezug auf den Dampferzeuger horizontal erstreckende Schleife oder ein sich horizontal erstreckender Leitungsabschnitt durch wenigstens eine, vorzugsweise durch zwei sich vertikal erstreckende Schleifen abgestützt ist.

Daher wird in vorteilhafter Weise derart vorgegangen, dass Schleifen- und/oder Leitungsabschnitte unterschiedlicher Leitungskategorien gegeneinander abgestützt sind. Dies ist insbesondere deshalb vorteilhaft, weil Leitungen unterschiedlicher Kategorien unterschiedliche Längenänderungen wegen der unterschiedlichen Temperatur der in den Leitungen enthaltenen Medien erfahren. Diese unterschiedlichen Längenänderungen lassen sich bei entsprechend geschickter Verlegung der Rohrleitungen zur Stützung und Stabilisierung der gesamten Rohrleitungsanordnung nutzen.

Bei einer bevorzugten Variante der Rohrleitungsanordnung gemäß der Erfindung ist vorgesehen, dass die Frischdampfleitungen abschnittsweise in wenigstens einer sich horizontal erstreckenden Leitungsschleife geführt sind, die durch sich vertikal erstreckende, in Schleifen verlegte Leitungsabschnitte gestützt sind. Bei dieser Variante der Rohrleitungsanordnung dienen Abdampfleitungen, über die ein Ablassen des Frischdampfes von den Frischdampfleitungen in den Zwischenüberhitzerkreislauf möglich ist, als sich vertikal erstreckende Federn, die die sich horizontal erstreckenden Abschnitte der Frischdampfleitungen gegen ein Abkippen um eine gedachte horizontale Achse abstützen. Zweckmäßigerweise sind die Frischdampfleitungen im Bereich der Frischdampfsammelleitungen über sich vertikal erstreckende Abdampfleitungen abgestützt, so dass in diesem Bereich der Anschluss an den Dampferzeuger von hohen Anschlusskräften und Momenten frei gehalten wird. Zweckmäßigerweise ist die Frischdampfsammelleitung an beiden Enden ihrer horizontalen Erstreckung von den Abdampfleitungen abgestützt.

Die Erfindung wird nachstehend anhand eines in den Zeichnungen beschriebenen Ausführungsbeispiels erläutert:

Es zeigen:
- Figur 1: eine schematische Darstellung einer Rohrleitungsanordnung im oberen Anschlussbereich eines braunkohlebefeuerten Kessels als Dampferzeuger, wobei der Kessel und die Anschlüsse an die Turbinen nicht dargestellt sind, und
- Figur 2: eine schematische Darstellung der temperaturbedingten Lageänderungen der Rohrleitungsanordnung gemäß der Erfindung, wobei die schematische Darstellung in Figur 2 etwa einer Ansicht in Richtung des Pfeils in Figur 1 entspricht.

Wie vorstehend bereits erwähnt, ist in Figur 1 nur das Schema der Rohrleitungsführung dargestellt, wobei mit 1 die Frischdampfleitungen vom Dampferzeuger zu einer Dampfturbine, mit 2 die Speisewasserleitungen und mit 3 und 4 die Zwischenüberhitzerleitungen bezeichnet sind. Hierbei wird zwischen der kalten Zwischenüberhitzung 4 und der heißen Zwischenüberhitzung 3 unterschieden. Die Frischdampfleitungen 1 sind ausgezogen dargestellt, die Speisewasserleitungen 2 sind strichpunktiert dargestellt, die heißen Zwischenüberhitzerleitungen sind gestrichelt dargestellt und die kalten Zwischenüberhitzerleitungen sind punktiert dargestellt. Mit 5 ist die Speisewasserzufuhr zum Kessel (ECO-Eintrittssammler) bezeichnet, 6 bezeichnet die Frischdampfsammler des Dampferzeugers, 7 den Zulauf der kalten Zwischenüberhitzung zum Kessel, 8 die HZÜ-Sammler des Dampferzeugers für die heiße Zwischenüberhitzung.

Mit 11 sind Abdampfleitungen bezeichnet, die die Frischdampfleitungen 1 mit den Leitungen der kalten Zwischenüberhitzung 4 verbinden. Die Abdampfleitungen 11 sind ebenso wie die Leitungen der kalten Zwischenüberhitzung 4 punktiert dargestellt.

Zum Verständnis der räumlichen Anordnung der Rohrleitungen in Figur 1 sei angemerkt, dass die Speisewasserzufuhr 5 und die Frischdampfsammler 6 auf der in Figur 1 vorderen Seite des Dampferzeugers angeordnet sind, wohingegen die Zulaufleitung kalte Zwischenüberhitzung und die Sammelleitung heiße Zwischenüberhitzung 7 und 8 auf der in Figur 1 rückwärtigen Seite des Dampferzeugers angeordnet sind. Die Frischdampfleitungen 1 sind von dem nicht dargestellten Dampferzeuger zunächst in vier Zügen und dann in zwei Zügen zu nicht dargestellten Dampfturbinen geführt. Dazwischen sind die Frischdampfleitungen 1 in einer horizontalen Ebene in zwei Schleifen 9 verlegt, die die temperaturbedingten Längenänderungen der senkrecht verlaufenden Frischdampfleitungen 1 auffangen.

Figur 2 veranschaulicht in einer übertriebenen Darstellung das Bewegungsschema der Rohrleitungsanordnung beim Beitrieb des Dampferzeugers. Die gepunkteten Linien zeigen die Rohrleitungsanordnung in kaltem Zustand, wohingegen die durchgezogenen Linien übertrieben die Bewegung und Lage der Rohrleitungsanordnung im warmen Zustand darstellt. In dieser Ansicht sind gleiche Rohrleitungen mit den entsprechenden Bezugszeichen aus Figur 1 bezeichnet.

Dehnen sich die Leitungen temperaturbedingt aus, so resultiert hieraus zunächst eine Längenänderung in Richtung der in Figur 1 eingezeichneten X-Achse. Durch die Verlegung der Frischdampfleitung 1 in einer sich in der Y/Z-Achse erstreckenden Schleife wird ein Teil der Längenänderung der Frischdampfleitung in X-Richtung kompensiert. Die Längenänderungen bewirken allerdings eine Bewegung um die Y-Achse der Anordnung, insbesondere der Schleife 9 und der Frischdampfsammler 6, d. h. ein Abtauchen aus der Z/Y-Ebene.

In den Frischdampfleitungen herrscht eine Temperatur von etwa 600°C bei einem Druck von etwa 275 bar. In den kalten Zwischenüberhitzerleitungen 4 herrscht eine Temperatur von etwa 360°C bei einem Druck von 58 bar. Die Längenänderungen der Leitungen der kalten Zwischenüberhitzung 4 sind demzufolge geringer als die Längenänderung der Frischdampfleitungen 1.

Wie nun aus Figur 1 zu entnehmen ist, sind die Abdampfleitungen 11 jeweils an zwei gegenüberliegenden Seiten des Dampferzeugers in sich vertikal erstreckenden Schleifen 10 verlegt. Diese sich in der X/Z-Ebene erstreckenden Schleifen 10 kompensieren die Längenänderungen der Leitungen 4 der kalten Zwischenüberhitzung in Richtung der X-Achse. Diese Längenänderung ist aufgrund des Temperaturunterschiedes zwischen den Leitungen der kalten Zwischenüberhitzung 4 und den Frischdampfleitungen 1 kleiner als diejenige der Frischdampfleitungen 1. Die in den Schleifen 10 verlegten Abdampfleitungen 11 sind jeweils über nicht näher bezeichnete Hochdruckumleitstationen an die Enden der Frischdampfsammler 6 so angeschlossen, dass die Frischdampfsammler 6 endseitig über die Abdampfleitungen 11 abgestützt sind. Die insgesamt resultierende Bewegung ist in Figur 2 veranschaulicht. Durch die erfindungsgemäße Führung bzw. Trassierung der Rohrleitungen ergibt sich eine insgesamt stabile Rohrleitungsanordnung, wobei ein wesentlicher Gesichtspunkt der Erfindung darin besteht, Rohrleitungsabschnitte mit unterschiedlichen temperaturbedingten Längenänderungen gegeneinander abzustützen.

### Bezugszeichen:

- 1: Frischdampfleitungen
- 2: Speisewasserleitungen
- 3: Leitungen der heißen Zwischenüberhitzung (HZÜ)
- 4: Leitungen der kalten Zwischenüberhitzung (KZÜ)
- 5: Speisewasserzufuhr (ECO-Eintrittssammler des Dampferzeugers)
- 6: Frischdampfsammler des Dampferzeugers
- 7: Zulauf kalte Zwischenüberhitzung (Eintrittssammler kalte Zwischenüberhitzung des Dampferzeugers)
- 8: Austrittssammler HZÜ des Dampferzeugers
- 9: Schleifen der Frischdampfleitungen
- 10: Schleifen der Abdampfleitungen
- 11: Abdampfleitung

## Patentansprüche

1. Rohrleitungsanordnung und -führung an einem Dampferzeuger mit wenigstens einer Dampfturbine mit wenigstens einem Zwischerüberhitzerkreislauf, wobei die Rohrleitungsanordnung wenigstens Leitungen der Kategorien Speisewasserleitung (2), Frischdampfleitung (1) und Zwischenüberhitzerleitungen (3, 4) umfasst, die jeweils für unterschiedlichen Mediendruck und unterschiedliche Medientemperatur ausgelegt sein können und aufgrund ihrer verschiedenen Beanspruchung im Betrieb unterschiedliche temperaturbedingte Längenänderungen erfahren, wobei die Rohrleitungen zumindest abschnittsweise in Schleifen (9, 10) verlegt sind, die temperaturbedingte Längenänderungen der Rohrleitungen aufnehmen und **dadurch gekennzeichnet, dass** mindestens eine Schleife (9) und/oder wenigstens ein Abschnitt einer Rohrleitung einer Leitungskategorie in Bezug auf wenigstens eine Schleife (10) und/oder einen Abschnitt einer Rohrleitung einer anderen oder der gleichen Rohrleitungskategorie so angeordnet bzw. verlegt ist, dass deren temperaturbedingte Längenänderungen so gegeneinander wirken, dass die Schleifen und/oder Abschnitte sich gegeneinander abstützen, wobei wenigstens eine sich in Bezug auf den Dampferzeuger horizontal erstreckende Schleife (9) oder ein sich horizontal erstreckender Leitungsabschnitt durch wenigstens eine, vorzugsweise zwei sich vertikal erstreckende Schleifen (10) abgestützt ist.

2. Rohrleitungsanordnung nach Anspruch 1, **dadurch gekennzeichnet, dass** Schleifen (9, 10) und/oder Leitungsabschnitte unterschiedlicher Leitungskategorien gegeneinander abgestützt sind.

3. Rohrleitungsanordnung nach einem der Ansprüche 1 oder 2, **dadurch gekennzeichnet, dass** die Frischdampfleitungen (1) abschnittsweise in wenigstens einer sich horizontal erstreckenden Leitungsschleife (9) geführt sind, die durch sich vertikal erstreckende, in Schleifen verlegte Leitungsabschnitte (10) gestützt sind.

4. Rohrleitungsanordnung nach Anspruch 3, **dadurch gekennzeichnet, dass** die Frischdampfleitungen (1) im Bereich der Frischdampfsammler (6) über sich vertikal erstreckende Abdampfleitungen (11) abgestützt sind.

5. Rohrleitungsanordnung nach Anspruch 4, **dadurch gekennzeichnet, dass** die Frischdampfsammler (6) an beiden Enden ihrer horizontalen Erstreckung über Abdampfleitungen (11) der kalten Zwischenüberhitzung abgestützt sind.

## Claims

1. Pipeline assembly and guide on a steam generator having at least one steam turbine having at least one intermediate superheater circuit, the pipeline assembly comprising at least lines from the categories feed water line (2), live steam line (1) and intermediate superheater lines (3, 4), which can each be configured for different average pressures and different average temperatures and experience different temperature-induced length changes as a result of the different levels of stress thereon during operation, at least portions of the pipelines being installed in loops (9, 10) which absorb the temperature-induced length changes of the pipelines, and **characterised in that** at least one loop (9) and/or at least one portion of a pipeline of a line category is arranged or installed in relation to at least one loop (10) and/or one portion of a pipeline of another or the same pipeline category in such a way that the temperature-induced length changes thereof counteract one another such that the loops and/or portions are supported against one another, at least one loop (9) which extends horizontally in relation to the steam generator or a horizontally extending line portion being supported by at least one, preferably two vertically extending loops (10).

2. Pipeline assembly according to claim 1, **characterised in that** loops (9, 10) and/or line portions of different line categories are supported against one another.

3. Pipeline assembly according to either claim 1 or claim 2, **characterised in that** portions of the live steam lines (1) are guided in at least one horizontally extending line loop (9) which is supported by vertically extending line portions (10) installed in loops.

4. Pipeline assembly according to claim 3, **characterised in that** the live steam lines (1) are supported in the region of the live steam collector (6) by means of vertically extending exhaust steam lines (11).

5. Pipeline assembly according to claim 4, **characterised in that** the live steam collector (6) is supported at both ends of the horizontal extension thereof by means of exhaust steam lines (11) of the cold intermediate superheater.

## Revendications

1. Dispositif et tracé de tuyauterie sur un générateur de vapeur avec au moins une turbine à vapeur avec au moins un circuit de resurchauffeur, le dispositif de tuyauterie comprenant au moins des conduites des catégories conduite d'eau d'alimentation (2), conduite de vapeur fraîche (1) et conduites de resurchauffeur (3, 4), qui peuvent être conçues respectivement pour une pression de fluide différente et une température de fluide différente et qui, du fait de leur sollicitation différente pendant le fonctionnement, subissent des variations différentes de longueur dues à la température, les tuyauteries étant, au moins par tronçons, posées en méandres (9, 10) qui absorbent les variations de longueur dues à la température, et **caractérisé en ce qu'**au moins un méandre (9) et/ou au moins un tronçon d'une tuyauterie d'une catégorie de conduite sont, par rapport à au moins un méandre (10) et/ou tronçon d'un tuyauterie d'une autre catégorie de tuyauterie ou de la même catégorie de tuyauterie, disposés ou respectivement posés de telle sorte que leurs variations de longueur dues à la température agissent mutuellement de telle sorte que les méandres et/ou tronçons s'appuient l'un contre l'autre, au moins un méandre (9) qui s'étend horizontalement par rapport au générateur de vapeur ou un tronçon de conduite qui s'étend horizontalement étant soutenu par au moins un, de préférence deux méandres (10) qui s'étendent verticalement.

2. Dispositif de tuyauterie selon la revendication 1, **caractérisé en ce que** des méandres (9, 10) et/ou tronçons de conduite de différentes catégories de conduite s'appuient l'un contre l'autre.

3. Dispositif de tuyauterie selon une des revendications 1 ou 2, **caractérisé en ce que** les conduites de vapeur fraîche (1) sont guidées par tronçons dans au moins un méandre de conduite s'étendant horizontalement (9) qui est soutenu par des tronçons de canalisation (10) s'étendant verticalement et posés en méandres.

4. Dispositif de tuyauterie selon la revendication 3, **caractérisé en ce que** les conduites de vapeur fraîche (1) sont, dans la zone des collecteurs de vapeur fraîche (6), soutenues par le biais de conduites de vapeur d'échappement (11) qui s'étendent verticalement.

5. Dispositif de tuyauterie selon la revendication 4, **caractérisé en ce que** les collecteurs de vapeur fraîche (6) sont, aux deux extrémités de leur étendue horizontale, soutenus par le biais de conduites de vapeur d'échappement (11) de la resurchauffe froide.
